# EUROPÄISCHE PATENTANMELDUNG

(11) **EP 0 115 858 A1**
(43) Veröffentlichungstag der Anmeldung: **15.08.1984**
(21) Anmeldenummer: 84101042.4
(22) Anmeldetag: 02.02.1984
(51) Int. Cl.: F23D 11/40

(54) **Brenner zum Einbau in Heizungs- und Dampferzeugungsanlagen**

(30) Priorität: 08.02.1983 DE 3304214
(71) Anmelder: M.A.N. MASCHINENFABRIK AUGSBURG-NÜRNBERG Aktiengesellschaft, D-8900 Augsburg (DE)
(72) Erfinder: Kugler, Franz, D-7521 Dettenheim 1 (DE); Becker, Hans, D-7512 Rheinstetten 3 (DE)

(57) **Zusammenfassung**

Ein Brenner zum Einbau in Heizungs- und Dampferzeugungsanlagen weist eine Zuführungskammer für unter Druck stehende Luft, eine Zuführungseinrichtung für Brennstoff, mindestens eine die Luftzuführungskammer stromab abschliessende Blende und ein sich stromab an die Blende anschliessendes Flammrohr mit einer solchen Länge auf, dass sich die Brenngasströmung gegen die innere Wand des Flammrohres anlegt.

Um die Geräuschentwicklung eines derartigen Brenners zu vermindern, besteht das Flammrohr aus mehreren Flammrohrabschnitten. Zwischen je zwei benachbarten Flammrohrabschnitten ist ein sich parallel zur Richtung der Brenngasströmung erstreckender, als Injektor für Abgase wirkender ringförmiger Spalt vorgesehen. Dabei ist der Durchmesser der Flammrohrabschnitte in Richtung zum Flammenaustritt grösser ausgeführt.

## Beschreibung

Die Erfindung betrifft einen Brenner zum Einbau in Heizungs- und Dampferzeugungsanlagen mit einer Zuführungskammer für unter Druck stehende Luft, einer Zuführungseinrichtung für Brennstoff, mindestens einer die Luftzuführungskammer stromab abschließenden Blende,einem sich stromab an die Blende/n anschließenden Flammrohr mit einer solchen Länge, daß sich die Brenngasströmung gegen die innere Wand des Flammrohres anlegt.

Derartige Brenner sind - soweit sie mit öl oder Gas betreibbar sind - aus der europäischen Patentanmeldung 81107307.1 (Veröffentlichungs-Nr. 0048438) und - soweit sie nur mit Öl betreibbar sind - aus der _{DE}-_{PS} 27 ₀₀ 671 bekannt.

Der Erfindung liegt die Aufgabe zugrunde, die Geräuschemission derartiger Brenner zu vermindern. Diese Aufgabe wird durch Anwendung der im Kennzeichen des _{P}a-tentanspruchs 1 angegebenen Merkmale gelöst.

Weitere Merkmale und Vorteile der Erfindung ergeben sich aus den Unteransprüchen und der Beschreibung zweier Ausführungsbeispiele der Erfindung anhand der Zeichnung. In dieser zeigt
Fig. 1 einen Längsschnitt durch die erfindungsgemäß wesentlichen Teile eines Brenners,
Fig. 2 einen Schnitt entlang der Linie II-II in Fig. 1 und
Fig. 3 ein zweites Ausführungsbeispiel in einer der Fig. 1 entsprechenden Darstellung.

Der Brenner nach Fig. 1, der als Ölbrenner ausgebildet ist, weist eine zylinderförmige Zuführungskammer 1 auf, die nur teilweise dargestellt ist und in die die Verbrennungsluft unter Druck gefördert wird. Konzentrisch innerhalb der Kammer 1 ist eine Druckzerstäuberdüse 2 zur Zuführung des Öls angeordnet. An der Außenseite der Kammer 1 ist ein ringförmiger Flansch 3 angeordnet, mit dem der gesamte Brenner an der Außenseite einer Wand 4 eines Kessels in nicht näher dargestellter Weise befestigt ist. Vor der Mündung der Druckzerstäuberdüse 2, die auf der Brennerlängsachse A-A liegt, ist eine Blende 5 angeordnet, die zumindest eine zentrale Blendenöffnung 6 aufweist. Durch die Blende 5 ist weiterhin ein Zündelektrodenpaar 7 geführt. Durch die Blende 5 tritt die gesamte, zur Verbrennung benötigte Luft hindurch. An der Blende 5 ist mittels Haltestegen 8 ein Mischrohr 9 befestigt. Die Längsachse des Mischrohres 9 fällt mit der Brennerlängsachse A-A zusammen.

Fest mit der Luftzuführungskammer 1 ist ein aus drei zylindrischen Abschnitten 12, 13, 14 bestehendes Flammrohr verbunden, dessen Mittellängsachse wiederum mit der Brennerlängsachse A-A zusammenfällt. Das Flammrohr kann jedoch auch aus zwei, vier oder mehr Abschnitten zusammengesetzt sein. Die Flammrohrabschnitte 12 bis 14 sind als Hohlzylinder ausgebildet. Ihre Durchmesser sind dabei in Richtung zur Austrittsöffnung 15 für die Flammen unter Berücksichtigung der Wandstärken derart stufenweise größer ausgebildet, daß zwischen der Außenfläche des Flammrohrabschnittes 12 und der Innenfläche des Flammrohrabschnittes 13 ein Spalt 16 und zwischen der Außenfläche des Flammrohrabschnittes 13 und der Innenfläche des Flammrohrabschnittes 14 ein Spalt 17 verbleibt. Jeder Spalt verbindet den Innenraum des Flammrohres mit dem Innenraum des Kessels. Die Spalte 16, 17 verlaufen dabei annähernd parallel zu der mit dem Pfeil a bezeichneten Strömungsrichtung der Brenngase. Durch diese Spalte werden infolge der Geschwindigkeit der Brenngase aus dem Innenraum des Kessels injektorartig Abgase angesaugt. Dies führt zu einer Verminderung des durch die Verbrennung entstehenden Geräusches.

Um eine in Umfangsrichtung gleichmäßige Breite der Spalte 16, 17 in einfacher Weise sicherzustellen, weist die Außenfläche des Flammrohrabschnittes 12 Führungsstege 18 und die Außenfläche des Flammrohrabschnittes 13 Führungsstege 19 auf. Die Außenflächen dieser Führungsstege 18, 19 liegen auf einem Kreisbogen, dessen Durchmesser dem Innendurchmesser des Flammrohrabschnittes 13 bzw. 14 entspricht. Der Flammrohrabschnitt 13 ist auf den Führungsstegen 18 und der Flammrohrabschnitt 14 auf den Führungsstegen 19 verschiebbar. Zur Festlegung des Flammrohrabschnittes 13 in der gewünschten Einstellage ist eine Klemmschraube 20 vorgesehen, während zur Festlegung des Flammrohrabschnittes 14 gegenüber dem Flammrohrabschnitt 13 eine weitere Klemmschraube 21 dient. Soll das Flammrohr nur für Brenner einer bestimmten Leistung verwendet werden, so können die Flammrohrabschnitte 12 bis 14 auch fest miteinander verbunden sein.

Die Gesamtlänge des Flammrohres wird so gewählt, daß sich die Brenngasströmung gegen die innere Wand des Flammrohres anlegt. Dies ist erreichbar, wenn das Verhältnis des mittleren Durchmessers des Flammrohres, das ist das Mittel aus dem maximalen und dem minimalen Durchmesser des Flammrohres, zur Gesamtlänge des Flammrohres etwa 2 : 1 bis 5 : 1 beträgt. Weiterhin beträgt das Verhältnis des Innendurchmessers des FlammrQhrabschnittes 12 zu seiner Länge etwa 1,5 : 1 bis 2,5 : 1. Die Breite S₁, S₂ der Schlitze 16, 17 ist etwa zwischen 1 bis 5 mm zu wählen. Ein derart aufgebauter Brenner weist ein außerordentlich geringes Betriebsgeräusch auf.

Eine weitere Verminderung des Betriebsgeräusches läßt sich dadurch erreichen, daß in das Mischrohr 9 ein in Umfangsrichtung umlaufender, lediglich durch Haltestege unterbrochener Schlitz 11 eingeschnitten wird. Die Breite S₃ dieses Schlitzes beträgt beim Ausführungsbeispiel 8 mm bei einem Blendendurchmesser von 29 mm.

Der in Fig. 3 dargestellte Brenner kann entweder mit öl oder mit Gas betrieben werden. Er weist eine nur teilweise dargestellte Luftzuführungskammer 25 auf, in die die Verbrennungsluft mittels eines Gebläses unter Druck gefördert wird. In der Luftzuführungskammer 25 ist wiederum eine Druckzerstäuberdüse 26 angeordnet. Ebenso ist die Außenseite der Luftzuführungskammer 25 mit einem ringförmigen Flansch 27 verbunden, mit der der Brenner an der Außenseite einer Wand 28 eines Kessels befestigt ist. Vor der Mündung der Druckzerstäuberdüse 26 ist eine plattenförmige Blende 29 angeordnet, die eine zentrale Blendenöffnung 30 aufweist. In einem geringen Abstand stromab der Blende 29 ist eine weitere plattenförmige Blende 31 mit einer Blendenöffnung 32 vorgesehen. Durch die beiden Blenden 29, 31 tritt wiederum die gesamte, zur Verbrennung benötigte Luft hindurch. An der Blende 32 ist mittels Haltestegen 33 ein Mischrohr 34 befestigt, das einen in Umfangsrichtung umlaufenden, nur durch Haltestege 43 unterbrochenen Schlitz 35 aufweist.

An der Luftzuführungskammer 25 ist ein Flammrohr befestigt, das aus drei Abschnitten 36, 37, 38 besteht. Die Längsachse des Flammrohres liegt ebenso wie die Längsachse des Mischrohres 34 auf der Brennerlängsachse B-B. Jeder der drei Flammrohrabschnitte ist als Mantel eines abgestumpften Kegels ausgebildet, der sich jeweils in Richtung zur Austrittsöffnung 39 für die Flammen öffnet. Der Neigungswinkel 06 zwischen der Brennerlängsachse B-B und der Innenfläche der Flammrohrabschnitte 36, 37, 38 wird zweckmäßig zwischen 1⁰und 5° gewählt. Zwischen den einzelnen Flammrohrabschnitten 36 bis 38 sind wiederum Spalte 40, 41 vorgesehen, die sich etwa parallel zu der mit dem Pfeil b bezeichneten Strömungsrichtung der Brenngase erstrecken und deren Breite zwischen 1 und 5 mm beträgt. Die mit hoher Geschwindigkeit strömenden Brenngase können infolgedessen durch die Schlitze 40, 41 injektorartig Abgase aus dem Innenraum des Kessels ansaugen und dadurch das Betriebsgeräusch vermindern.

Bei dieser Anordnung kann ebenfalls eine andere Zahl von Flammrohrabschnitten vorgesehen sein. Auch müssen nicht alle Flammrohrabschnitte kegelstumpfförmig ausgebildet sein.

In den Hohlraum zwischen den beiden Blenden 29, 31 mündet eine Gaszuleitung 42. Der Brenner kann daher wahlweise mit Gas, das durch die Zuleitung 42 zugeführt wird und zwischen den beiden Blenden 29, 31 austritt, oder mit öl, das aus der Druckzerstäuberdüse 26 austritt, betrieben werden.

Wie die Beschreibung zeigt, ist die Erfindung nicht auf die dargestellten Ausführungsbeispiele beschränkt. Der Brenner ist weiterhin nicht auf den Einsatz in Kesseln zur Warmwasser- oder Dampferzeugung beschränkt. Er kann vielmehr auch zur Erzeugung von Heißluft Verwendung finden.

### Bezugszeichen:

1 Zuführungskammer
2 Druckzerstäuberdüse
3 Flansch
4 Wand
5 Blende
6 Blendenöffnung
-7 Zündelektrodenpaar
8 Haltestege
9 Mischrohr
10 Haltestege
11 Schlitz
12 zylindrischer Abschnitt
13 zylindrischer Abschnitt (Flammrohrabschnitt)
14 zylindrischer Abschnitt (Flammrohrabschnitt)
15 Austrittsöffnung
16 Spalt
17 Spalt
18 Führungsstege
19 Führungsstege
20 Klemmschraube
21 Klemmschraube
22
23
24
25 Luftzuführungskammer
26 Druckzerstäuberdüse
27 Flansch
28 Wand
29 Blende
30 Blendenöffnung
31 Blende
32 Blendenöffnung
33 Haltestege
34 Mischrohr
35 Schlitz
36 Abschnitt
37 Abschnitt
38 Abschnitt
39 Austrittsöffnung
40 Spalt
41 Spalt
42 Zuleitung
43 Haltesteg
Breite S₁, S₂, S₃
Brennerlängsachse A-A
Brennerlängsachse B-B
Neigungswinkel α
Pfeil a
Pfeil b

## Patentansprüche

1. Brenner zum Einbau in Heizungs- und Dampferzeugungsanlagen mit einer Zuführungskammer für unter Druck stehende Luft, einer Zuführungseinrichtung für Brennstoff, mindestens einer die Luftzuführungskammer stromab abschließenden Blende,einem sich stromab an die Blende/n anschließenden Flammrohr mit einer solchen Länge, daß sich die Brenngasströmung gegen die innere Wand des Flammrohres anlegt, dadurch gekennzeichnet, daß das Flammrohr aus mehreren Flammrohrabschnitten (12, 13, 14; 36, 37, 38) besteht, zwischen je zwei benachbarten Flammrohrabschnitten ein in den Innenraum des mit dem Brenner beheizten Kessels mündender, sich etwa parallel zur Richtung der Brenngasströmung erstreckender, als Injektor wirkender, ringförmiger Spalt (16, 17; 40, 41) vorgesehen ist und der Durchmesser der Flammrohrabschnitte in Richtung zum Flammenaustritt größer ausgeführt ist.

2. Brenner nach Anspruch 1, dadurch gekennzeichnet, daß jeder Flammrohrabschnitt größeren Durchmessers (13, 14; 37, 38) den benachbarten Abschnitt kleineren Durchmessers (12, 13; 36, 37) zur Bildung des etwa achsparallelen, ringförmigen Spaltes (16, 17; 40, 41) übergreift.

3. Brenner nach einem der vorhergehenden Ansprüche, dadurch gekennzeichnet, daß jeder ringförmige Spalt (16, 17; 40, 41) eine Breite von etwa 1 bis 5 mm aufweist.

4. Brenner nach einem der vorhergehenden Ansprüche, dadurch gekennzeichnet, daß jeder Flammrohrabschnitt (12, 13, 14) als Hohlzylinder ausgebildet ist.

5. Brenner nach einem der vorhergehenden Ansprüche, dadurch gekennzeichnet, daß jeder Flammrohrabschnitt (36, 37, 38) als Mantel eines abgestumpften Kegels ausgebildet ist.

6. Brenner nach einem der vorhergehenden Ansprüche, dadurch gekennzeichnet, daß der an die Blende (5; 29, 31) anschließende Abschnitt des Flammrohres (12; 36) ein Verhältnis von Länge zu mittlerem Durchmesser von etwa 1,5 :-1 bis 2,_{5 : 1} aufweist, bei einem Verhältnis der gesamten Länge des Flammrohres zu dessem mittleren Durchmesser von etwa 2 bis 5 : 1.

7. Brenner nach einem der vorhergehenden Ansprüche, dadurch gekennzeichnet, daß mindestens ein Flammrohrabschnitt (13, 14) gegenüber dem benachbarten Flammrohrabschnitt (12, 13) in Richtung der Brennerlängsachse verschieb- und feststellbar angeordnet ist.

8. Brenner nach Anspruch 7, dadurch gekennzeichnet, daß Flammrohrabschnitte (12, 13) auf ihrer Außenseite achsparallele Führungsstege (18, 19) aufweisen, deren Außenflächen auf einem Kreisbogen liegen, dessen Durchmesser dem Innendurchmesser des Flammrohrabschnittes nächst größeren Durchmessers entspricht.

9. Brenner nach Anspruch 1 mit einem stromab der Blende koaxial im Flammrohr angeordneten Mischrohr, dadurch gekennzeichnet, daß das Mischrohr (9; 34) einen in Umfangsrichtung umlaufenden, lediglich durch Haltestege (10; 43) unterbrochenen Schlitz (11; 35) aufweist.
